# EUROPÄISCHE PATENTSCHRIFT

(11) **EP 1 936 108 B1**
(45) Veröffentlichungstag und Bekanntmachung des Hinweises auf die Patenterteilung: **17.08.2011**
(21) Anmeldenummer: 07024363.9
(22) Anmeldetag: 15.12.2007
(51) Int. Cl.: E06C 7/42, E06C 1/22, E04G 1/24

(54) **Ausleger für eine Leiter oder ein Arbeitsgerüst**
Stabilising strut for a ladder or scaffolding
Bras pour une échelle ou un échafaudage

(30) Priorität: 21.12.2006 DE 102006060730
(43) Veröffentlichungstag der Anmeldung: 25.06.2008
(73) Patentinhaber: Hymer Leichtmetallbau GmbH & Co. KG, 88239 Wangen Im Allgäu (DE)
(72) Erfinder: Lang, Eberhard, 88239 Wangen im Allgäu (DE)
(74) Vertreter: Riebling, Peter

(56) Entgegenhaltungen:
- DE-A1- 10 104 689
- US-A- 2 997 127
- US-A- 4 641 729
- US-A- 5 511 632

## Beschreibung

Die Erfindung betrifft einen Ausleger für eine Leiter oder ein Arbeitsgerüst nach dem Patentanspruch 1.

Zur seitlichen Abstützung von Podestleitern, Stehleitern, Plattformleitern, Bockleitern und beliebigen Arbeitsgerüsten ist es bekannt, an jeweils der Seite der Leiter oder des Arbeitsgerüstes einen verschwenkbaren Ausleger - in der Form eine Stabes - schwenkbar anzuordnen.

Die Erfindung betrifft dem gemäß alle vorgenannten Leitern und Arbeitsgerüste, bei denen es möglich ist, einen seitlichen Auslegerstab schwenkbar anzubringen.

Hierbei ist es bekannt, den Ausleger am oberen Ende der Leiter oder des Gerüstes in einem Schwenkgelenk anzuordnen und im Übrigen den Ausleger längenveränderbar auszubilden.

Um den Ausleger in eine Arbeitsposition (abgespreizt von der Leiter oder dem Arbeitsgerüst) zu bringen, muss der Ausleger seitlich ausgeschwenkt werden und in seiner Länge verlängert werden, um eine Abstützungspunkt am Erdboden entfernt von der Leiter oder dem Gerüst zu ermöglichen.

Soll der Ausleger eingeschwenkt werden und in eine nicht-aktive Ruhelage gebracht werden, dann muss er an die Leiter oder das Gerüst herangeschwenkt werden und hierbei seine Länge verkürzt werden.

Zur Halterung des Auslegers an der Leiter oder dem Gerüst ist es ferner bekannt, im Abstand vom Schwenkgelenk eine weitere Halterung oder Abstützung vorzusehen, die vermeidet, dass der ausgestellte Ausleger unbeabsichtigt vom Gerüst oder der Leiter wegschwenkt.

Für diese Abstützung ist es bekannt, Bänder zu verwenden, wobei ein Band beispielsweise an dem einen Leiterteil und das andere Band an dem anderen Leiterteil ansetzt und die beiden Bänder sich etwa in der Mitte des Auslegers treffen und dort mit diesem verbunden sind. Auf diese Weise wird eine Schwenkwinkelbegrenzung des Auslegers erreicht.

In einer anderen bekannten Ausführungsform ist es vorgesehen, dass statt der Bänder einhängbare Drahtbügel verwendet werden, wobei jeweils der eine Teil des Drahtbügels schwenkbar an dem Ausleger befestigt ist und der gegenüberliegende Teil des Drahtbügels an der Leiter einhängbar oder wegnehmbar ist.

Nachteil der verwendeten Bänder ist jedoch, dass sie biegeschlaff sind. Sie schützen den Ausleger doch nur gegen eine Bewegung, die nach außen gerichtet ist, begrenzen die Stützweite nach außen.

Sie schützen jedoch nicht dagegen, dass der Ausleger bei der Arbeit mit der Leiter oder dem Arbeitsgerüst langsam nach innen wandert und die Leiter hierdurch instabil wird. In Extremfällen kann es vorkommen, dass die beiden seitlichen Ausleger die Leiter anheben, wobei die Leiterteile dann nicht mehr alle zugleich im Kontakt mit der Aufstellfläche sind.

Nachteil der bekannten, einhängbaren Streben, welche sowohl die Stützweite nach innen als nach außen begrenzen, ist jedoch, dass sie getrennt eingehängt werden müssen, was einen zusätzlichen Arbeitsgang erfordert. Bei dieser Art der Befestigung besteht die Gefahr, dass der Benutzer die Einhängung der Drahtbügel nicht vornimmt, wodurch der Ausleger nicht fixiert ist, oder es besteht auch die Gefahr, dass die Drahtbügel unbeabsichtigt aushängen, was die Betriebssicherheit beeinträchtigt.

Im Übrigen besteht bei dieser bekannten Lösung die Gefahr, dass die in der Ruhelage lose am Ausleger herunterbaumelnden Drahtbügel zu Verletzungen führen, außer sie werden noch in einer besonderen Aufnahmevorrichtung festgehalten. Die Einhängung der Drahtbügel in der Ruhelage im Bereich dieser Aufnahmevorrichtung erfordert jedoch wiederum einen weiteren Arbeitsvorgang.

Die DE 10104689 A1 offenbart eine Stabilisierungsstütze für Leitern, wobei ein einziger teleskopierbarer Ausleger mit dem oberen Ende einer Bockleiter gelenkig verbunden ist und etwa in der Mitte der Länge dieses Auslegers eine axial verschiebbare Schiebehülse sich befindet, an welcher ein Ende einer einzigen teleskopierbaren Auslegerstrebe angelenkt ist, deren anderes Ende am unteren Ende des Holms der Leiter angelenkt ist.

Die US 4641729 A offenbart eine Bockleiter, mit je einem teleskopierbaren Ausleger 52 gemäβ dem Oberbegriff des Anspruchs 1, deren oberen Enden links und rechts an den oberen Enden der Holme der Bockleiter angelenkt sind, wobei jeder Ausleger 52 über je eine Auslegerstrebe etwa im unteren Viertel der Höhe der Bockleiter an jedem Holm der Bockleiter angelenkt ist. Es sind daher pro Ausleger 52 zwei Auslegerstreben vorhanden, die mit ihren Enden mit je einer Hülse 86, 88 auf dem Ausleger 52 verbunden sind. Die beiden Hülsen 86, 88 sind zwar axial verschiebbar auf dem Ausleger 52 angeordnet, jedoch wird dies nur zur Justage der Hülsen 86, 88 gemacht, um anschließend die Hülsen 86, 88 durch axial darüber und darunter befindliche Feststellringe 92 auf dem Ausleger 52 in ihrer axialen Position festzulegen. Die Hülsen 86, 88 sind zwar drehbar auf dem Ausleger 52 angeordnet, jedoch sind sie nicht direkt und unmittelbar miteinander verbunden, sondern liegen nur lose aufeinander, gestützt durch die Feststellringe 92. Das Einund Ausklappen des Auslegers 52 auf die und von den Leiterholmen 34 erfolgt ausschließlich durch das axiale Gleiten der Auslegerstreben 54, 58 in der Gleitlagerung 81, 82, nicht aber durch axiales Verschieben der Hülsen 86, 88 auf dem Ausleger 52. Die Hülsen 86, 88 sind während des Zusammen- oder Auseinanderklappens der Leiter durch die Feststellringe 92 auf dem Ausleger 52 in ihrer axialen Position festgelegt, jedoch dort drehbar angeordnet.

Der Erfindung liegt deshalb die Aufgabe zugrunde, einen Ausleger für eine Leiter, ein Arbeitsgerüst oder dergleichen so weiterzubilden, dass er sowohl eine Schwenkwinkelbegrenzung des Auslegers nach außen als auch nach innen vorsieht, die wesentlich betriebssicherer und einfacher als die bekannten Lösungen arbeitet.

Zur Lösung der gestellten Aufgabe ist die Erfindung durch die technische Lehre des Anspruches 1 gekennzeichnet.

Wesentliches Merkmal der Erfindung ist, dass die Schwenkbegrenzung für den Ausleger aus insbesondere zwei fluchtend übereinander angeordneten Schiebehülsen besteht, die von dem Ausleger durchgriffen sind und die verschiebbar auf dem Ausleger angeordnet sind, dass ferner jeweils eine Auslegerstrebe mit ihrem einen Ende schwenkbar mit der Schiebehülse und mit ihrem anderen Ende schwenkbar mit einem Leiterteil verbunden ist.

Mit der gegebenen technischen Lehre ergibt sich nun der wesentliche Vorteil, dass eine feste Auslegerstreben-Anordnung für die Fixierung des Auslegers vorgesehen ist, wie sie in Form von aushängbaren Drahtbügeln bereits schon beim Stand der Technik bekannt war.

Wesentlicher Unterschied bei der Erfindung ist jedoch, dass diese Auslegerstreben nun fest und nicht mehr abnehmbar jeweils an einem Leiterteil befestigt sind und dort schwenkbar gelagert sind.

Ist der Ausleger in seiner Ruhelage und hierbei an das Leiterteil oder das Gerüst herangeklappt, dann befindet sich die jeweilige Schiebehülse im oberen Drittel des Auslegers, und die Auslegerstreben sind etwa parallel zur Längsachse der Leiterholme des Leiterteils angeordnet.

Sobald die Leiter aufgeklappt wird, wird mittels einer Feder oder mittels Handkraft der Ausleger geringfügig nach außen verschwenkt. Hierdurch fallen die Schiebehülsen schwerkraftbedingt nach unten und gleiten entlang der Längsachse schwerkraftbedingt über einen Totpunkt auf der Längsachse des Auslegers herunter.

Damit ist gewährleistet, dass der Ausleger sich nicht mehr bewegen kann, er verharrt deshalb in seiner ausgeschwenkten Lage.

Die ausgeschwenkte Lage kann nur dadurch rückgängig gemacht werden, indem mit Handkraft an den Auslegerstreben oder den Schiebehülsen entgegen der vorherigen Verschiebebewegung der Schiebehülsen nach oben verfahren wird, um diese Schiebehülsen wieder über den Totpunkt am Ausleger hinauszubewegen und hierbei gleichzeitig den Ausleger in Richtung seiner Ruhelage gegen die Leiter zu bewegen und anzulegen.

Es handelt sich also um eine selbsthemmende Anordnung von Auslegerstreben, die mit Hilfe von zwei sich gegeneinander bewegbaren Schiebehülsen auf dem Ausleger verschiebbar angelenkt sind.

Damit ergibt sich der wesentliche Vorteil, dass nun erstmals eine feste Verbindung zwischen einem Ausleger und einer Leiter und einem Arbeitsgerüst gegeben ist, die nicht ausgehängt werden kann, die nicht verloren geht und die den Ausleger sowohl in Richtung seiner Schwenkstellung nach außen als auch in seiner Schwenkstellung nach innen absolut arretiert.

Eine solche Auslegeranordnung kann an jeder beliebigen Leiter, jedem beliebigen Arbeitsgerüst, jedem Podest, jeder Podestleiter und dergleichen befestigt werden. Die Erfindung ist deshalb nicht auf die Anordnung an einer bestimmten Leiter oder einem bestimmten Arbeitsgerüst beschränkt.

Es wird noch hinzugefügt, dass es bekannt ist, den Ausleger längenveränderbar zu gestalten. Hierbei sieht die Erfindung mehrere Ausführungsformen vor, und für eine derartige Längenveränderung ist es wichtig, dass der Ausleger zur Erreichung seiner Arbeitsstellung ausgezogen wird oder in seiner Länge auf eine Stützlänge verlängert wird, wobei sich die Stützlänge dem Niveau des Untergrundes anpassen kann.

In der Ruhestellung wird der Ausleger in seiner Länge verkürzt, um ihn nicht über die Außenabmessungen der Leiter oder Leiterteile hinausstehen zu lassen.

Für diese Längenveränderbarkeit gibt es eine Vielzahl von Ausführungsformen, die in Verbindung mit der erfindungsgemäßen Anlenkung des Auslegers an der Leiter beansprucht werden.

Derartige längenveränderbare Vorrichtungen sind z. B. Klemmvorrichtungen, die einen teleskopierbaren Ausleger in der Länge verändern können oder Federklemmmechanismen oder Keilklemmvorrichtungen oder auch Längenabsteckvorrichtungen, so dass der Auslegerstab aus zwei ineinander verschiebbaren teleskopierbaren Rohrteilen besteht, wobei die Längeneinstellung durch das Einstecken eines Absteckelementes in zwei gegenüberliegend fluchtend angeordneten Bohrungen von den ineinander greifenden Rohrteilen erreicht wird.

Neben der Längenveränderung durch das Ineinandergreifen von teleskopierbaren Rohren ist in einer anderen Ausführungsform vorgesehen, den Ausleger auch klappbar oder in anderer Weise längenveränderbar zu gestalten.

Der Erfindungsgegenstand der vorliegenden Erfindung ergibt sich aus dem vorliegenden Anspruchssatz..

Im Folgenden wird die Erfindung anhand von lediglich einen Ausführungsweg darstellenden Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: ausschnittweise, perspektivische Darstellung einer Plattformleiter mit dem erfindungsgemäßen Ausleger in ausgeschwenktem Zustand
- Figur 2:: eine vergrößerte Darstellung wie in Figur 1
- Figur 3:: eine vergrößerte Darstellung der Anlenkung des Auslegers an dem oberen Leiternteil
- Figur 4:: die Ruhestellung der Schiebehülsen der Auslegerstreben, wenn der Ausleger an die Leiter angeschwenkt ist

Im gezeigten Ausführungsbeispiel wird eine Stehleiter 1 dargestellt, die aus zwei Leiterteilen 3, 4 besteht, die an ihrem oberen Bereich durch einen Lagerbock 7 schwenkbar miteinander verbunden sind.
Im Bereich des Lagerbockes 7 ist hierbei ein Schwenklager 6 für die Befestigung des oberen Endes eines Auslegers 5 dargestellt.

Aus zeichnerischen Gründen ist in der Figur 1 lediglich ein einziger Ausleger 5 dargestellt, obwohl in der Praxis stets an beiden Seiten einer Leiter oder eines Arbeitsgerüstes ein derartiger Ausleger 5 angeordnet ist.

Somit steht die Leiter nicht nur auf den beiden schwenkbar zueinander angelenkten Leiterteilen 3, 4, sondern auch noch auf den links und rechts von den Leiterteilen 3, 4 abgespreizten Auslegern 5.

Jeder Ausleger ist längenveränderbar. Dies wurde in der allgemeinen Beschreibung vorstehend erläutert.

Um nun den Ausleger von einer eingeschwenkten Ruhelage in eine ausgeschwenkte Arbeitslage zu bringen, ist erfindungsgemäß vorgesehen, dass der Ausleger 5 zwei Schiebehülsen 13, 14 durchgreift, die somit verschiebbar und mit entsprechendem Schiebespiel auf dem Ausleger 5 angeordnet sind.

Selbstverständlich ist zur Lösung der Erfindung nicht notwendig, Schiebehülsen als rundumlaufende, den Ausleger 5 umgreifende Hülsen zu verwenden. Es kann auch vorgesehen werden, dass die Schiebehülsen nur etwa Dreiviertel des Umfang des Auslegers umgreifen oder jedenfalls mehr als die Hälfte.

Die Schiebehülsen 13, 14 sind bevorzugt als Rohrschellen ausgebildet, worauf die Erfindung jedoch nicht beschränkt ist. Wichtig ist, dass das Profil der Schiebehülsen 13, 14 dem Profil des Auslegers 5 angepasst ist. Dementsprechend könnte der Ausleger 5 beispielsweise auch aus einem Ovalprofil oder einem anderen Profil bestehen, und das Profil der Schiebehülsen 13, 14 wäre dann diesem Profil angepasst.

Voraussetzung für diese Formgebung ist allerdings, dass die Schiebehülsen nicht nur längs verschiebbar auf dem Ausleger 5 angeordnet sind, sondern auch verdrehbar. Zu diesem Zweck kann die Profilform der Schiebehülsen 13, 14 dem Profil des Auslegers 5 entsprechend angepasst sein.

Die Figur 1 zeigt die ausgeschwenkte Arbeitsstellung der Ausleger-Verstrebung. Hierbei ist in Verbindung mit Figur 2 erkennbar, dass die beiden Schiebehülsen 13, 14 in Pfeilrichtung 19 von einer angehobenen Ruhelage in die Arbeitsstellung nach Figur 1 und 2 selbsttätig und schwerkraftbedingt verschoben wurden, wobei gemäß Figur 2 die beiden Schiebehülsen 13, 14 so weit in Pfeilrichtung 19 im Ausleger verschoben wurden, dass sie einen Totpunkt 20 überwunden haben und sich unterhalb dieses Totpunktes an einem Anschlagniet 21 anlegen.

Jede Schiebehülse 13, 14 ist hierbei mit einem Schwenklager 17, 18 verbunden, an dem schwenkbar das eine Ende jeweils einer Auslegerstrebe 11, 12 angelenkt ist.

Das andere Ende der jeweiligen Auslegerstrebe 11, 12 ist hierbei schwenkbar mit einem Schwenkhaken 16 verbunden, der abgekröpft ist und mit seinem abgekröpften Ende in einem an der Innenseite des jeweiligen Leiterteils 3, 4 angeordneten Scharnierplatte 15 eingreift.

Die Abkröpfung des Schwenkhakens 16 und dessen beidseitige schwenkbare Lagerung - einerseits an der Auslegerstrebe 11, 12 und andererseits an der Scharnierplatte 15 - hat den Zweck, dass im eingeschwenkten Zustand des Auslegers 5, wenn dieser etwa parallel zur Längsachse der Leiterteile 3, 4 gerichtet ist, die beiden Auslegerstreben 11, 12 vor die Leiterteile 3, 4 verschwenkt werden und deshalb an der Außenseite der Leiterteile 3, 4 anlegen und nicht in den Zwischenraum zwischen die Leiterteile 3, 4 gelangen können.

Damit ist gewährleistet, dass die beiden Leiterteile 3, 4 komplett geschlossen werden können, ohne dass sich die Auslegerstreben 11, 12 in diesen Zwischenraum hineindrängen.

Es handelt sich somit um eine Zwangsführung der Auslegerstreben 11, 12 in ihrem Anlenkpunkt an den Leiterteilen 3, 4.
Die Figur 3 zeigt als bevorzugte Ausführungsform eine selbsttätige oder zumindest teilweise selbsttätige Ausschwenkung des Auslegers unter Federkraft.

Zu diesem Zweck ist vorgesehen, dass im Bereich des Schwenklagers 6 - welches am Lagerbock 7 der Leiterteile 3, 4 angelenkt ist - eine Vorspannfeder 8 angeordnet ist, die mit ihrem einen Ende am Schwenklager 6 und die sich mit ihrem anderen Ende 9 an dem schwenkbaren Teil des Auslegers 5 lastübertragend abstützt.

Es handelt sich um eine selbsttätige Ausschwenkung des Auslegers 5. Im Ruhezustand sind die beiden Ausleger mit einem Band oder einer anderen Feststellvorrichtung an den Leiterteilen 3, 4 fixiert. Sobald dieses Band oder die Feststellvorrichtung gelöst wurde, wirkt das freie Federende 9 der Vorspannfeder 8 auf den schwenkbaren Teil des Auslegers 5, der somit in Pfeilrichtung 25 nach außen verschwenkt wird.

Aufgrund dieser Schwenkbewegung fallen die beiden Schiebehülsen 13, 14 - wie dies bezüglich der Schiebehülsen 13' und 14' in Figur 1 gestrichelt angedeutet ist und ihrer oberen angehobenen Lage schwerkraftbedingt in Pfeilrichtung 19 nach unten, wie diese in Figur 1 in ausgezogenen Strichen dargestellt ist.

Die Erfindung betrifft selbstverständlich auch eine Lösung, bei der die Vorspannfeder 8 entfallen kann. Entfällt die Vorspannfeder 8, muss die notwendige Schwenkbewegung in Pfeilrichtung 25 vollständig von Hand durchgeführt werden.

Es wird noch angefügt, dass der Ausleger 5 in der Schwenkachse 10 am Schwenklager 6 schwenkbar gehalten ist.

Beim Verschieben der Schiebehülsen 13, 14 in Pfeilrichtung 19 verdrehen diese sich gleichzeitig auf dem Ausleger 5, was in Figur 4 dargestellt ist.

Die Schiebehülse 13 verschiebt sich aus ihrer Ruhelage 13' in der Pfeilrichtung 22 (hier z.B. im Uhrzeigersinn), während sich die Schiebehülse aus ihrer Ruhelage 14' in die Lage 14 in Pfeilrichtung 23 (hier z.B. im Gegen-Uhrzeigersinn) verdreht, so dass die Drehrichtungen der beiden Schiebehülsen 13, 14 zueinander gegenläufig sind. Die Verbindung der Schiebehülsen 13, 14 erfolgt über eine Schnapp-Rast-Verbindung.

Die Figur 4 zeigt gleichzeitig, dass in der Ruhelage die jeweilige Auslegerstrebe 11', 12' genau parallel zur Längsachse der Leiterteile 3, 4 ausgerichtet ist.

Die vorher beschriebene Überwindung des Totpunktes 20 wird gemäß Figur 1 dadurch definiert, dass der Winkel 24 zwischen der Längsachse der Auslegerstrebe 11, 12 und der Längsachse des Auslegers 5 kleiner als 90 Grad ist, um die gewünschte Selbsthemmung zu erreichen.

In dieser Stellung ist es nicht mehr möglich, durch Angreifen an dem Ausleger oder der Leiter diesen aus seiner ausgeschwenkten Arbeitslage herauszubringen.

Selbst beim seitlichen Bewegen der Leiter, bei dem ein Ausleger von der Aufstellfläche abhebt, führt dies nicht dazu, dass dieser seine Arbeitsstellung verlässt. Er bleibt immer in der ausgeschwenkten Arbeitsstellung erhalten. Dies führt deshalb nicht zu einem unerwünschten Wandern des Aufstellpunktes des Auslegers in Richtung auf die Leiter, wodurch die Leiter hochgehoben wird.

Mit der Erfindung besteht der Vorteil, dass die Auslegerstreben nun praktisch unlösbar mit den Leiterteilen 3, 4 verbunden sind und es keiner getrennten Bedienung der Auslegerstreben 11, 12 bedarf. Ebenso erfolgt ein selbsttätiges Ausschwenken des Auslegers von der eingeklappten Ruhestellung in die Arbeitsstellung, die federkraftunterstützt ist.

Dies führt zu einer ausgesprochen komfortablen Bedienung einer Leiter oder eines Gerüstes mit seitlich daran befestigten Auslegern 5. Es können deshalb keine Bedienungsfehler mehr bei der Bedienung der Ausleger vorkommen.

### Zeichnungslegende

- 1: Stehleiter
- 2: Plattform
- 3: Leiterteil
- 4: Leiterteil
- 5: Ausleger
- 6: Schwenklager
- 7: Lagerbock (für Leiterteile)
- 8: Vorspannfeder
- 9: Ende
- 10: Schwenkachse
- 11: Auslegerstrebe
- 12: Auslegerstrebe
- 13: Schiebehülse
- 14: Schiebehülse
- 15: Scharnierplatte
- 16: Schwenkhaken
- 17: Schwenklager
- 18: Schwenklager
- 19: Pfeilrichtung
- 20: Totpunkt
- 21: Anschlagniet
- 22: Pfeilrichtung
- 23: Pfeilrichtung
- 24: Winkel < 90°
- 25: Pfeilrichtung

## Patentansprüche

1. Ausleger (5) für eine Leiter (1) oder ein Arbeitsgerüst oder dergleichen, der mit einen oderen Schwenkgelenk (6, 10) daran anlenkbar ist und zur seitlichen Abstützung der Leiter (1) seitlich davon wegschwenkbar ist, wobei der Ausleger unterhalb des Schwenkgelenks (6, 10) mit jeweils den Enden von Auslegerstreben (11, 12) mit der Leiter (1) verbindbar ist, deren andere Enden jeweils mit dem Ausleger (5) verbunden sind, wobei die Auslegerstreben (11, 12) sowohl an der Leiter (1) schwenkbav angelenkt sind, als auch an einer Schiebehülse (13, 14) schwenkbar angelenkt sind, und die Schiebehülse (13, 14) vom Ausleger (5) durchgriffen und auf diesem axial verschiebbar geführt ist, und wobei mindestens zwei auf dem Ausleger (5) fluchtend übereinander angeordnete und axial darauf verschiebbare Schiebehülsen (13, 14) vorgesehen sind, die jeweils mit einer dieser Auslegerstreben (11, 12) gelenkig verbunden sind und wobei die zwei Schiebehülsen (13, 14) gegeneinander verdrehbar miteinander verbunden sind, **dadurch gekennzeichnet, dass** die Verbindung der zwei Schiebehülsen (13, 14) über eine Schnapp-Rast-Verbindung erfolgt.

2. Ausleger (5) nach Anspruch 1, **dadurch gekennzeichnet, dass** im Betriebszustand mit seitlich von der Leiter (1) ausgeklapptem Ausleger (5), sich die Schiebehülsen (13, 14) unterhalb eines die Axialverschiebbarkeit der Schiebehülsen (13, 14) selbsthemmenden Totpunktes (20) befinden, wobei der Totpunkt (20) **dadurch** definiert ist, dass der Winkel (24) zwischen der Längsachse der Auslegerstreben (11, 12) und der Längsachse des Auslegers (5) kleiner als 90 Grad ist, um die Selbsthemmung zu erreichen.

3. Ausleger (5) nach Anspruch 2, **dadurch gekennzeichnet, dass** in der ausgeschwenkten Arbeitsstellung des Auslegers (5) die beiden Schiebehülsen (13, 14) sich unterhalb des Totpunktes an einem Anschlagniet (21) des Auslegers (5) anlegen.

4. Ausleger (5) nach einem der Ansprüche 1 bis 3, **dadurch gekennzeichnet, dass** die Schnapp-Rast-Verbindung der mindestens zwei Schiebehülsen (13, 14) eine mantelseitige, ringsumlaufende Nut-Feder-Verbindung ist.

5. Ausleger (5) nach einem der Ansprüche 1 bis 4, **dadurch gekennzeichnet, dass** die Auslegerstrebe (11, 12) fest und nicht abnehmbar an der Leiter (1) befestigbar ist.

6. Ausleger (5) nach einem der Ansprüche 1 bis 5, **dadurch gekennzeichnet, dass** der Ausleger (5) längenveränderbar ausgebildet ist.

7. Ausleger (5) nach einem der Ansprüche 1 bis 6, **dadurch gekennzeichnet, dass** die Wegschwenkbarkeit des Auslegers (5) von der Leiter (1) mindestens anfänglich durch eine vorgespannte Feder (8) erfolgt.

8. Ausleger (5) nach einem der Ansprüche 1 bis 7, **dadurch gekennzeichnet, dass** das Schwenkgelenk (6, 10) ein Schwenklager (6) aufweist, das an einem Lagerbock (7) befestigbar ist, der die gelenkige Verbindung zwischen zwei gegeneinander stellbaren Leiterteilen (3, 4) der als Stehleiter ausgebildeten Leiter (1) bilden kann.

9. Ausleger (5) nach einem der Ansprüche 1 bis 8, **dadurch gekennzeichnet, dass** die Anlenkbarkeit der Auslegerstrebe (11, 12) an einem Holm der Leiter (1) bewirkt wird.

10. Ausleger (5) nach einem der Ansprüche 1 bis 9, **dadurch gekennzeichnet, dass** das Material der Schiebehülsen (13, 14) aus Kunststoff und das Material des Auslegers (5) aus Metall, insbesondere Aluminium, ist.

## Claims

1. Stabilising arm (5) for a ladder (1) or a work scaffold or the like, which can be articulated thereon by an upper pivot joint (6, 10) and can be pivoted away for the lateral support of the ladder (1) to the side thereof, wherein the stabilising arm can be connected below the pivot joint (6, 10) by the respective ends (3) of pivoting arm struts (11, 12) to the ladder (1), the other ends of which are in each case connected to the stabilising arm (5), the stabilising arm struts (11, 12) being pivotably articulated both to the ladder (1) and also pivotably articulated to a sliding sleeve (13, 14), and the sliding sleeve (13, 14) having the stabilising arm (5) engaging through it and being axially displaceably guided thereon, and at least two sliding sleeves (13, 14), which are arranged aligned one above the other on the stabilising arm (5) and are axially displaceable thereon, being provided, said sliding sleeves being connected, in each case, in an articulated manner to one of these stabilising arm struts (11, 12) and the two sliding sleeves (13, 14) being connected to one another so as to be rotatable with respect to one another, **characterised in that** the two sliding sleeves (13, 14) are connected by a snap-on/latching connection.

2. Stabilising arm (5) according to claim 1, **characterised in that** in the operating state with stabilising arms (5) folded out laterally from the ladder (1), the sliding sleeves (13, 14) are located below a dead centre (20) self-locking the axial displaceability of the sliding sleeves (13, 14), the dead centre (20) being defined **in that** the angle (24) between the longitudinal axis of the stabilising arm struts (11, 12) and the longitudinal axis of the stabilising arm (5) is less than 90 degrees in order to achieve the self-locking.

3. Stabilising arm (5) according to claim 2, **characterised in that** the two sliding sleeves (13, 14) rest below the dead centre on a stop rivet (21) of the stabilising arm (5) when the stabilising arm (5) is in the pivoted-out working position.

4. Stabilising arm (5) according to any one of claims 1 to 3, **characterised in that** the snap-on/latching connection of the at least two sliding sleeves (13, 14) is a peripheral tongue and groove connection on the casing side.

5. Stabilising arm (5) according to any one of claims 1 to 4, **characterised in that** the stabilising arm struts (11, 12) can be rigidly and non-removably fastened to the ladder (1).

6. Stabilising arm (5) according to any one of claims 1 to 5, **characterised in that** the stabilising arm (5) is of adjustable length.

7. Stabilising arm (5) according to any one of claims 1 to 6, **characterised in that** the ability of the stabilising arm (5) to pivot away from the ladder (1) is effected at least at the beginning by means of a prestressed spring (8).

8. Stabilising arm (5) according to any one of claims 1 to 7, **characterised in that** the pivot joint (6, 10) has a pivot bearing (6), which can be fastened to a bearing block (7), which can form the articulated connection between two ladder parts (3, 4), which can be adjusted relative to one another, of the ladder (1) configured as a step ladder.

9. Stabilising arm (5) according to any one of claims 1 to 8, **characterised in that** the articulating ability of the stabilising arm struts (11, 12) is effected at a side rail of the ladder (1).

10. Stabilising arm (5) according to any one of claims 1 to 9, **characterised in that** the material of the sliding sleeves (13, 14) is made of plastics material and the material of the stabilising arm (5) is made of metal, in particular aluminium.

## Revendications

1. Bras (5) pour une échelle (1) ou un échafaudage ou un équipement similaire, qui est apte à être articulé sur celle-ci ou celui-ci de manière pivotante grâce à une articulation pivotante supérieure (6, 10) et qui est apte à être éloigné, par pivotement, de l'échelle (1) afin de supporter celle-ci latéralement, étant précisé que le bras est apte à être relié à l'échelle (1), au-dessous de l'articulation pivotante (6), grâce aux extrémités d'entretoises de bras (11, 12) dont les autres extrémités sont reliées au bras (5), que les entretoises de bras (11, 12) sont articulées de manière pivotante à la fois sur l'échelle (1) et sur un manchon coulissant (13, 14) et que le manchon coulissant (13, 14) est traversé par le bras (5) et est guidé, mobile axialement, sur celui-ci, qu'il est prévu au moins deux manchons coulissants (13, 14) qui sont superposés dans l'alignement sur le bras (5), qui sont mobiles axialement sur celui-ci et qui sont reliés de manière articulée aux entretoises respectives (11, 12), et que les deux manchons coulissants (13, 14) sont reliés de manière à pouvoir tourner l'un par rapport à l'autre, **caractérisé en ce que** la liaison des deux manchons coulissants (13, 14) se fait par l'intermédiaire d'une liaison par enclenchement.

2. Bras (5) selon la revendication 1, **caractérisé en ce qu'**en position de fonctionnement avec le bras (5) déplié (1) sur le côté de l'échelle (1), les manchons coulissants (13, 14) se trouvent au-dessous d'un point mort (20) qui bloque automatiquement la mobilité axiale des manchons (13, 14), le point mort (20) étant défini grâce au fait que l'angle (24) entre l'axe longitudinal des entretoises de bras (11, 12) et l'axe longitudinal du bras (5) est inférieur à 90 degrés afin d'obtenir le blocage automatique.

3. Bras (5) selon la revendication 2, **caractérisé en ce que** dans la position de travail déployée du bras (5), les deux manchons coulissants (13, 14) s'appliquent, au-dessous du point mort, contre un rivet de butée (21) du bras (5).

4. Bras (5) selon l'une des revendications 1 à 3, **caractérisé en ce que** la liaison par enclenchement des deux manchons coulissants (13, 14), ou plus, est une liaison à rainure et languette, côté surface cylindrique, qui fait tout le tour.

5. Bras (5) selon l'une des revendications 1 à 4, **caractérisé en ce que** les entretoises de bras (11, 12) sont aptes à être fixées de manière fixe et non amovible à l'échelle (1).

6. Bras (5) selon l'une des revendications 1 à 5, **caractérisé en ce qu'**il est conçu avec une longueur variable.

7. Bras (5) selon l'une des revendications 1 à 6, **caractérisé en ce que** la possibilité de faire pivoter le bras (5) pour l'éloigner de l'échelle (1) est réalisée au moins au début à l'aide d'un ressort contraint (8).

8. Bras (5) selon l'une au moins des revendications 1 à 7, **caractérisé en ce que** l'articulation pivotante (6, 10) comporte un palier de pivotement (6) apte à être fixé à un support de palier (7) qui peut former la liaison articulée entre deux éléments d'échelle (3, 4), réglables l'un par rapport à l'autre, de l'échelle (1) conçue comme un escabeau.

9. Bras (5) selon l'une des revendications 1 à 8, **caractérisé en ce que** la possibilité d'articulation des entretoises de bras (11, 12) est réalisée sur un montant de l'échelle (1).

10. Bras (5) selon l'une des revendications 1 à 9, **caractérisé en ce que** le matériau des manchons coulissants (13, 14) se compose de matière plastique, et le matériau du bras (5) se compose de métal, en particulier d'aluminium.
